# FASCICULE DE BREVET EUROPEEN

(11) **EP 0 139 660 B1**
(45) Date de publication et mention de la délivrance du brevet: **19.10.1988**
(21) Numéro de dépôt: 84900844.6
(22) Date de dépôt: 24.02.1984
(51) Int. Cl.: E04F 15/022, E04F 15/16, E04F 15/22

(54) **PROCEDE POUR CONFECTIONNER UN PARQUET A PARTIR DE BLOCS DE BOIS DE BOUT**
VERFAHREN ZUR HERSTELLUNG EINES PARKETTS MIT HOLZKLÖTZEN
METHOD FOR MAKING A PARQUET FROM END GRAIN WOOD BLOCKS

(30) Priorité: 25.02.1983 BE 210213; 23.12.1983 BE 212111
(43) Date de publication de la demande: 08.05.1985
(73) Titulaire: GUILMIN, Edouard Georges Paul, B-1180 Bruxelles (BE)
(72) Inventeur: GUILMIN, Edouard Georges Paul, B-1180 Bruxelles (BE)
(74) Mandataire: De Palmenaer, Roger
(86) Numéro de dépôt international: BE8400004
(87) Numéro de publication internationale: WO8403321

(56) Documents cités:
- DE-A- 2 841 081
- FR-A- 804 580
- FR-A- 1 218 883
- FR-A- 1 321 924
- US-A- 3 579 941

## Description

La présente invention est relative à un procédé pour confectionner sur un sous-plancher existant sensiblement plan, un parquet, à partir de blocs de bois sciés transversalement à la fibre du bois et disposés légèrement écartés et de manière à ce que la fibre du bois soit sensiblement verticale. Elle concerne également un parquet ou un placage, confectionné suivant le procédé précité.

Le parquet suivant l'invention est avant tout destiné à recouvrir une aire parfaitement plane d'un sous-plancher établi en matériaux divers, tels que des dalles de béton éventuellement armé, bétons légers, dalles de plancher surélevé, par exemple des salles d'ordinateurs, de gymnastique, de sport, musées, halls, salles polyvalentes.

La disposition des blocs de bois de bout ou de tête, implique que la fibre du bois est sensiblement verticale. La fibre peut éventuellement être oblique.

On connaît, par le document US-A-1.302.560, un parquet constitué de pavés de bois, traités en surface pour en accroître la dureté superficielle et éviter le retrait. Les pavés sont disposés en rangées. On fixe la base de chacun des pavés de bois au sous-plancher, en collant les parois latérales entre elles à l'aide d'une colle appropriée.

Ces parquets connus présentent cependant le désavantage de former un ensemble rigide sujet aux fissures provenant du jeu naturel du bois.

On connaît également par le document FR-A-1 321 924 un parquet mosaique préfabriqué en bois de bout, constitué par des dalles préfabriquées formées de petites pièces de bois ou taquets disposés debout, c'est-à-dire que les fibres sont disposées perpendiculairement à la surface de pose.

Ces taquets sont juxtaposés et fixés entre eux soit par collage latéral, soit par agrafage en dessous, soit par collage sur une plaque isolante, ou tout simplement collés sur une feuille de papier résistant, sur la face supérieure.

En vue d'absorber d'éventuelles dilatations des dalles préfabriquées soumises à des variations hygrométriques sensibles on interpose entre chaque joint des dalles préfabriquées, un joint de dilatation en matière compressible.

La présence de joints de dilatation ne permet pas d'obtenir un parquet d'aspect uniforme. Lorsqu'on veut avoir accès au sous-plancher, par exemple en vue d'atteindre les conduites électriques ou les tuyaux de chauffage, la présence des joints élastiques rend le retrait d'une dalle préfabriquée difficile et la remise en place de la dalle exige l'intervention d'un homme de métier.

Le document FR-A-804 580 décrit un parquet souple en bois réalisé à partir de lames de bois. Les bords adjacents à la surface supérieure sont chanfreinés de manière à réaliser une rainure en V lorsque les lames sont placées bord à bord. Les rainures reliées entre elles forment une grille qu'on remplit d'une composition latex de caoutchouc synthétique très adhésif. Les rainures sont suffisamment larges que pour présenter une prise suffisante à la composition latex susdite, adhérant au bois asujettissant les lames à la manière de charnières.

Le document FR-A-1 218 883 décrit des perfectionnements apportés aux plaques pour recouvrement de planchers. Les plaques susdites concernent avant tout des plaquettes céramiques que l'on dispose de manière à ménager des rainures ou mailles 4 et 5 que l'on remplit de mastic ou ciment. Ce mastic rend en fait les plaques de recouvrement inamovibles.

Les plaques de recouvrement sont d'ailleurs fixées définitivement sur des plaques-support en liège de dimensions différentes de celles des plaques de recouvrement, ce qui contribue également à rendre l'ensemble rigide et inamovible.

Le document US-A-3.579.941 est relatif à des éléments de recouvrement pour parquet de bois. Celui-ci comporte une feuille de matière synthétique sur lequel repose un ensemble de blocs constitués chacun de lamelles de bois. Chaque bloc comporte à son périmètre, une languette de bois.

La confection d'une telle languette est irréalisable en bois de bout. En outre, elle empêche un mouvement vertical relatif de deux blocs voisins.

Il est aussi connu par le document DE-A-2 841 081 un procédé pour réaliser un revêtement de sol pour salle de sport à élasticité ponctuelle. Il s'agit d'un revêtement à surface de parement fermée, comprenant plusieurs couches de matériaux élastiques constitué de flocons de polyuré- thane. L'élasticité ponctuelle y est obtenue par déformation d'un revêtement élastique. Ce procédé ne permet pas d'obtenir des dalles de parquet amovibles que l'on peut poser et retirer à volonté sans créer de joints déplaisants entre les dalles.

La présente invention a pour but d'éviter les inconvénients susdits et propose un procédé pour confectionner un parquet présentant une surface d'usure extrêmement dure, mais suffisamment souple que pour absorber des chocs, une adhérence minime des salissures sans être trop lisse, ainsi qu'une excellente isolation thermique et phonique.

Dans le procédé suivant l'invention pour confectionner sur un sous-plancher sensiblement plan, un parquet à partir de blocs de bois sciés transversalement à la fibre du bois et disposés légèrement écartés et de manière à ce que la fibre du bois soit sensiblement verticale, procédé selon lequel on prévoit pour chacun des blocs, des arêtes horizontales rodées, de manière à soustraire à la vue les variations des interstices éventuels séparant deux blocs adjacents, on recouvre le sous-plancher d'une couche éventuellement étanche d'amortissement et d'isolation thermique et acoustique en matière résiliente et élastique et on recouvre la couche d'amortissement d'une trame indéchirable, sur laquelle on fixe les blocs de bois susdits en collant la face inférieure de chacun des blocs sur ladite trame à l'aide d'une colle élastique, les blocs de bois étant ainsi susceptibles de glisser verticalement l'un par rapport à l'autre.

On réalise avantageusement des éléments préassemblés en dalles amovibles, en assemblant un nombre déterminé de blocs de bois éventuellement en porte-à-faux sur une couche d'amortissement et d'isolation thermique et acoustique en matière résiliente et élastique découpée aux dimensions requises, que l'on pose sur le sous-plancher.

Suivant l'invention, on recouvre la couche d'amortissement d'une trame indéchirable:

On prévoit de ce fait pour chacun des blocs des arêtes horizontales inférieures et supérieures rodées.

D'autres modes de réalisation préférés du procédé selon l'invention sont décrits dans les revendications 3 et 4.

L'invention concerne également un élément de parquet confectionné selon le procédé décrit ci-dessous, à partir de blocs de bois disposés légèrement écartés les uns des autres et de manière à ce que la fibre de bois soit sensiblement verticale, caractérisé en ce que les blocs sont pourvus d'arêtes horizontales rodées et sont fixés par leur face inférieure sur une trame indéchirable à l'aide d'une colle élastique reposant sur une couche éventuellement étanche d'amortissement et d'isolation thermique et acoustique en matière résiliente et élastique, de manière à pouvoir glisser verticalement l'un par rapport à l'autre.

Un autre mode de réalisation préféré de l'élément de parquet est décrit dans la revendication 6.

D'autres particularités et détails de l'invention apparaîtront au cours de la description détaillée d'une forme particulière de réalisation d'un revêtement de sol suivant l'invention, illustrée par les dessins suivants.

Dans ces dessins :
- la figure 1 est une vue en élévation latérale d'un parquet suivant l'invention ;
- la figure 2 illustre les propriétés élastiques du parquet montrées à la figure 1 ;
- la figure 3 est une vue analogue à la figure 1 d'un parquet dont la couche d'amortissement est munie d'une trame sensiblement inextensible ;
- la figure 4 montre un élément de pose préfabriqué muni d'une couche d'amortissement.

Comme illustré à la figure 1, le parquet suivant l'invention se compose de blocs, dalles ou pavés 1 de bois, qui recouvrent une couche d'amortissement 2 de matière résiliente et élastique. Ces blocs 1 présentent une forme parallélipédique à parois latérales 3 lisses, c'est-à-dire démunies de languettes ou rainures latérales.

Ces blocs 1 sont fixés à la couche d'amortissement 2 en matière résiliente et élastique par collage de leur face inférieure 4. On veille à ce qu'il n'y ait pas de colle ni entrave sur les parois latérales 3 de chaque bloc. Cette couche d'amortissement 2 est avantageusement constituée de mousse.

Il en résulte une élasticité ponctuelle : quand le bloc 1 subit une pression en surface, il comprime la mousse et s'y enfonce dans une mesure directement proportionnelle à la force de ladite pression et inversement proportionnelle à la résistance de la mousse et aux dimensions de la face de contreparement 4 du bloc 1.

La profondeur d'enfoncement admissible des blocs est principalement réglable par le choix de densité de la mousse et des dimensions des blocs, choix qui se fait en fonction des forces de compression prévisibles pour chaque utilisation du système.

De préférence, on met en oeuvre des blocs dont les arêtes sont légèrement rodées, de manière à ce qu'elles ne soient pas coupantes. En outre, on dispose avantageusement la fibre du bois verticalement ou obliquement de manière à éviter les échardes, ce qui rend le parquet plus sûr dans une salle de sport ou de gymnastique.

Pour éviter des discontinuités brutales à la surface du parquet, on prévoit d'interposer entre la couche d'amortissement 2 et les blocs 1, une trame inextensible 5. De ce fait, lorsque des blocs 1 sont enfoncés sous des charges ponctuellement localisées sur lesdits blocs, ceux-ci abaissent la trame 5 autour d'eux, la trame 5 entraîne les blocs adjacents 1' des blocs chargés et comprime la mousse selon un plan incliné autour du point chargé. Il se forme une pente qui relie les blocs enfoncés au niveau général du parquet.

Ce film inextensible rend donc le parquet plus sûr, puisqu'il empêche la formation, entre des blocs adjacents, d'une discontinuité brutale sur laquelle on pourrait trébucher.

En outre, ladite trame renforce la mousse et prévient les déchirures dans celle-ci.

Si la couche d'amortissement 2 est une mousse synthétique extrudée, elle est en principe recouverte d'une peau qui fait partie intégrante de sa structure propre et dont les cellules superficielles n'ont pas été tranchées. Dans ce cas, cette peau, beaucoup moins élastique que les cellules sous- jacentes, entraîne les blocs voisins dans le même mouvement descendant. Cette solution nécessite un collage des blocs à la mousse par une colle souple.

Si la couche d'amortissement est par contre une mousse synthétique expansée, elle comporte des cellules tranchées.

En ce cas encore, il convient que la colle utilisée soit au moins aussi élastique que le tapis de mousse, afin de ne causer aucune avarie aux cellules du tapis durant les mouvements.

Le film perforé ou perméable de la trame 5 ne peut comporter de fils ou de fibres micro- ou macroscopiquement coupants qui détérioreraient le tapis.

On pose les blocs légèrement écartés et on remplit les joints avec une pâte translucide 6 rendant les blocs solidaires. Cette pâte translucide peut fluctuer dans les interstices en suivant les mouvements des blocs. Elle peut être à base de résines synthétiques ou être celle prévue dans le brevet belge No. 894.573.

L'élasticité ponctuelle résultant de la mise en place d'une couche d'amortissement 2 est différente de l'élasticité naturelle d'une lame de bois.

Alors que cette dernière agit plutôt comme un ressort, l'élasticité ponctuelle agit comme un amortisseur qui absorbe les chocs. En outre, la couche d'amortissement suivant l'invention procure une isolation thermique et acoustique excellente.

Suivant une particularité de l'invention, le procédé permet d'assembler les blocs sur une trame indéchirable 5 découpée aux dimensions requises de manière à former un élément de pose 8 préfabriqué. La trame 5 peut éventuellement comporter une couche adhésive sur laquelle on applique les blocs de bois 1.

Les éléments préassemblés en dalles amovibles d'un nombre déterminé de blocs de bois peuvent être collés chacun sur la couche d'amortissement 2. Ils peuvent comporter éventuellement chacun leur couche d'amortissement 2 en matière résiliente élastique.

La semelle souple des éléments préassemblés permet une pose des dalles sur supports qui ne sont pas en parfait état comme, par exemple, des chapes plus ou moins fendillées ou abîmées, ou encore sur des chapes destinées primitivement à des simples tapis et n'ayant pas la résistance mécanique exigée pour y coller du bois de bout. Ces éléments préassemblés ne devant pas être nécessairement collés au support, ils peuvent donc être posés sur des panneaux plus légers que ceux utilisés quand on colle le parquet sur le panneau-support.

Les arêtes de la face de parement sont avantageusement rodées ou écornées de manière à soustraire à la vue les interstices éventuels séparant deux blocs adjacents. Ces arêtes rodées jouent le rôle d'un chanfrein de planches. Elles servent à dissimuler les interstices éventuels entre blocs, provoqués par le jeu naturel du bois. Cette régularité des joints apparents sensiblement identiques sur toute la surface du parquet, procure un effet de continuité de surface remarquable.

La mise en place des éléments préassemblés quand on les veut amovibles, se fait par simple gravité. Pour les dalles minces ou légères, on utilise de préférence une colle détachable. Pour enlever une dalle, on la soulève avec une ventouse.

Le procédé suivant l'invention offre les avantages suivants :
suppression des encadrements métalliques visibles des planches surélevées amovibles ;
possibilité de réaliser les dalles amovibles du support surélevé en matériau bon marché;
suppression du sertissage de pavés de bois dans des cadres métalliques ;
souplesse d'utilisation partout où un accès fréquent aux conduites électriques et tuyaux de chauffage est exigé ;
possibilité de remplacer une ou plusieurs dalles ;
embellissement avec l'usure :
absence d'échardes ;
isolant acoustique ;
haute résistance à l'écrasement ;
sensation élastique ;
isolant thermique ;
pose facile et rapide.

## Revendications

1. Procédé pour confectionner sur un sous-plancher sensiblement plan, un parquet à partir de blocs de bois (1) sciés transversalement à la fibre du bois et disposés légèrement écartés et de manière à ce que la fibre du bois soit sensiblement verticale, procédé selon lequel on prévoit pour chacun des blocs (1) des arêtes horizontales rodées, on recouvre le sous-plancher d'une couche (2) éventuellement étanche d'amortissement et d'isolation thermique et acoustique en matière résiliente et élastique et on recouvre la couche d'amortissement (2) d'une trame (5) indéchirable, sur laquelle on fixe les blocs de bois (1) susdits en collant la face inférieure de chacun des blocs (1) sur ladite trame (5) à l'aide d'une colle élastique (6), les blocs de bois (1) étant ainsi susceptibles de glisser verticalement l'un par rapport à l'autre.

2. Procédé suivant la revendication 1, caractérisé en ce qu'on réalise des éléments préassemblés en dalles amovibles, en assemblant un nombre déterminé de blocs de bois (1) éventuellement en porte-à-faux sur une couche d'amortissement et d'isolation thermique et acoustique en matière résiliente et élastique (2) découpée aux dimensions requises, que l'on pose sur le sous-plancher.

3. Procédé suivant l'une quelconque des revendications précédentes, caractérisé en ce qu'on réalise la couche d'amortissement en matière synthétique que l'on extrude en couche mince.

4. Procédé suivant l'une quelconque des revendications précédentes, caractérisé en ce qu'on réalise la couche d'amortissement en matière synthétique expansée.

5. Elément de parquet confectionné selon le procédé suivant l'une quelconque des revendications précédentes, à partir de blocs de bois (1), disposés légèrement écartés les uns des autres et de manière à ce que la fibre de bois soit sensiblement verticale, caractérisé en ce que les blocs sont pourvus d'arêtes horizontales rodées et sont fixés par leur face inférieure sur une trame (5) indéchirable à l'aide d'une colle élastique (6) reposant sur une couche éventuellement étanche d'amortissement et d'isolation thermique et acoustique en matière résiliente et élastique (2), de manière à pouvoir glisser verticalement l'un par rapport à l'autre.

6. Elément de parquet ou placage suivant la revendication 5, caractérisé en ce qu'il repose sur une couche d'amortissement en mousse de polyéthylène extrudé recouverte d'une trame indéchirable.

## Claims

1. A method of making up parquet flooring, on a substantially flat sub-floor, from blocks of wood (1) sawn transversely to the wood grain and arranged slightly apart and such that the wood grain is substantially vertical, a method according to which ground horizontal edges are provided for each of the blocks (1), the subfloor is covered by an optionally sealed damping and heat and sound insulating layer (2) composed of resilient and elastic material and the damping layer (2) is covered by a tear-proof screen (5) on which the above-mentioned wood blocks (1) are fixed by sticking the lower face of each of the blocks (1) on said screen (5) by means of an elastic adhesive (6), the wood blocks (1) thus being capable of sliding vertically relative to one another.

2. A method according to claim 1, characterised in that some pre-assembled elements composed of removable tiles are produced by assembling a predetermined number of wood blocks (1) optionally in overhanging manner on a damping and heat and sound insulating layer composed of resilient and elastic material (2) cut to the required dimensions, which is placed on the sub-floor:

3. A method according to any one of the preceding claims, characterised in that the damping layer is produced from synthetic material which is extruded in a thin layer.

4. A method according to any one of the preceding claims, characterised in that the damping layer is produced from expanded synthetic material.

5. A parquet flooring element made up according to any one of the preceding claims from wood blocks (1) arranged slightly apart from one another and such that the wood grain is substantially vertical, characterised in that the blocks are provided with ground horizontal edges and are fixed by their lower face on a tear-proof screen (5) by means of an elastic adhesive (6) resting on an optionally sealed damping and heat and sound insulating layer composed of resilient and elastic material (2) so that they can slide vertically relative to one another.

6. A parquet flooring or veneering element according to claim 5, characterised in that it rests on a damping layer composed of extruded polyethylene foam covered by a tear-proof screen.

## Patentansprüche

1. Verfahren zur Herstellung eines Parketts aus Holzklötzen (1) auf einem im wesentlichen planen Unterboden, wobei die Holzklötze quer zur Holzfaser geschnitten und in geringem Abstand derart verlegt sind, daß die Holzfaser im wesentlichen vertikal steht, bei welchem Verfahren man bei jeder der Holzklötze (1) angeschliffene horizontale Kanten vorsieht, man auf den Unterboden eine gegebenenfalls dichte Schicht (2) zur Dämpfung und Wärme- und Schallisolierung aus federndem und nachgiebigem Material aufbringt, und man die Dämpfungsschicht (2) mit einem unzerreißbaren Schuß (5) belegt, auf welchem die Holzklötze (1) duch Ankleben der Unterseite jedes dieser Holzklötze (1) auf den Schuß (5) mit Hilfe eines nachgiebigen Klebstoffs (6) fixiert werden, wobei die Holzklötze (1) so vertikal gegeneinander gleitfähig sind.

2. Verfahren nach Anspruch 1, dadurch gekennzeichnet, daß man aus abnehmbaren Platten vorgefertigte Elemente herstellt, indem man eine bestimmte Anzahl an Holzklötzen (1), gegebenenfalls vorragend, auf einer Dämpfungs- und Wärme- und Schallisolätionsschicht aus federndem und nachgiebigem Material (2), das in den erforderlichen Dimensionen zugeschnitten ist, aneinanderfügt, welche Elemente man auf dem Unterboden in Lage bringt.

3. Verfahren nach einem der vorhergehenden Ansprüche, dadurch gekennzeichnet, daß man die Dämpfungsschicht aus synthetischem Material herstellt, das man in dünner Schicht extrahiert.

4. Verfahren nach einem der vorhergehenden Ansprüche, dadurch gekennzeichnet, daß man die Dämpfungsschicht aus expandiertem synthetischem Material herstellt.

5. Parkettelement, hergestellt gemäß dem Verfahren nach einem der vorhergehenden Ansprüche aus Holzklötzen (1), die in geringem Abstand voneinander derart verlegt sind, daß die Holzfaser im wesentlichen vertikal steht, dadurch gekennzeichnet, daß die Klötze mit angeschliffenen horizontalen Kanten versehen und mit ihrer Unterseite auf einem unzerreißbaren Schuß (5) mit Hilfe eines nachgiebigen Klebstoffs (6), der auf einer gegebenenfalls dichten Dämpfungs- und Wärme-und Schallisolationsschicht aus federndem und nachgiebigem Material (2) ruht, derart fixiert sind, daß sie vertikal gegeneinander gleiten können.

6. Parkettelement oder Furnier nach Anspruch 5, dadurch gekennzeichnet, daß es auf einer Dämpfungsschicht aus extrudiertem Polyethylenschaum, der mit einem unzerreißbaren Schuß bedeckt ist, ruht.
